# EUROPÄISCHE PATENTANMELDUNG

(11) **EP 0 938 164 A1**
(43) Veröffentlichungstag der Anmeldung: **25.08.1999**
(21) Anmeldenummer: 98115718.3
(22) Anmeldetag: 20.08.1998
(51) Int. Cl.: H01R 17/12

(54) **Anschlussbuchse für eine Koaxialkabelanschlussdose und Verfahren zum Anschluss eines Koaxialabzweigkabels**

(30) Priorität: 19.02.1998 DE 19807006
(71) Anmelder: SIEMENS AKTIENGESELLSCHAFT, 80333 München (DE)
(72) Erfinder: Cremer, Cornelius, Dr., 85586 Poing (DE)

(57) **Zusammenfassung**

Bei der Erfindung handelt es sich um eine Anschlußbuchse (AB) für eine Koaxialkabelanschlußdose (AD) zur Verwendung in einer Koaxialkabellinie für Satellitendirektempfang. Durch das Stecken eines Koaxialabzweigkabels (K3) in eine Anschlußkupplung (AK) der Anschlußbuchse (AB) wird der nachfolgende Teil der Koaxialkabellinie abgetrennt.

## Beschreibung

Die Erfindung betrifft eine Anschlußbuchse für eine Koaxialkabelanschlußdose.

Für die Verteilung von Fernseh (TV-)- Signalen über Koaxialleitungen in Wohnungen und Häusern werden heutzutage zwei Arten von Anschlußdosen angeboten, nämlich Anschlußdosen für Abzweige und Anschlußdosen als Enddose ohne Durchschleifmöglichkeit. Die Abzweigdosen haben meist eine fest eingestellte Abzweigdämpfung, die wahlweise im Bereich von 10 bis 20 dB liegt. Diese Abzweigdosen werden überwiegend für Breitbandkommunikations-Netze eingesetzt und haben Durchgangsdämpfungen im Bereich von 2 bis 4 dB. Die Enddosen ohne Durchschleifmöglichkeit werden für den Satellitendirektempfang eingesetzt, die bei Satellitenanlagen mit LNC (Low Noise Converter)-Steuerung im Receiver angeordnet sind, da eine bilddirektionale Punkt-zu-Punkt-Verbindung für die Steuerung des LNC benötigt wird. Der Einsatz von Anschlußdosen für Abzweige ist bei Satellitendirektempfang sehr problematisch, weil der geringe Pegel des Satellitensignals die hohe Abzweigdämpfung in Verbindung mit der Durchgangsdämpfung nicht gestattet. Dabei kommt es zu Fehlern bei der LNC-Ansteuerung wenn mehrere an einem Koaxialkabel angeschlossene Receiver versuchen den LNC zu steuern. Dabei kann dann z.B. nur eine Polarisation und nur ein Frequenzband eingestellt werden. Außerdem kann ungünstigstenfalls die Gleichspannungsversorgung eines Receivers einen weiteren angeschlossenen Receiver schädigen.

Fur den Satellitendirektempfang besteht bisher kaum eine einwandfreie Möglichkeit in einem Zimmer mehrere Anschlußdosen an ein Koaxialkabel anzuschließen und dann erst später zu entscheiden, aus welcher dieser Anschlußdosen der Dienst vom Koaxialkabel entnommen wird. Somit muß bereits bei der Installation der Anschlußdosen endgültig entschieden werden, wo später das Kabel für den Receiver angeschlossen werden soll. Bisher mußte jeweils eine neue Anschlußdose angeschlossen werden.

Aufgabe der Erfindung ist, eine Anschlußbuchse für eine Koaxialkabelanschlußdose zu schaffen, mit der es möglich ist, daß mehrere Anschlußdosen hintereinander angeschlossen werden können, ohne daß weitere Maßnahmen getroffen werden müssen. Diese gestellte Aufgabe wird mit einer Anschlußbuchse für eine Koaxialkabelanschlußdose dadurch gelöst, daß ein ankommendes und ein abgehendes Koaxialkabel in das Gehäuse der Koaxialkabelanschlußbuchse einführbar sind, daß eine Abzweigkupplung zur Aufnahme eines an einem Koaxialabzweigkabel befindlichen Koaxialsteckers angeordnet ist, daß ein Schaltelement mit einem Schaltkontakt angeordnet ist, daß im unbeschalteten Zustand der Anschlußbuchse die Innenleiter der eingeführten Koaxialkabel über den Schaltkontakt verbunden sind, daß durch Einführung des Koaxialsteckers in die Anschlußbuchse die über den Schaltkontakt bestehende Verbindung zwischen den Innenleitern der ankommenden und abgehenden Koaxialkabel auftrennbar ist, wobei dadurch das abgehende Koaxialkabel abgetrennt ist und gleichzeitig eine Verbindung zwischen den Innenleitern des ankommenden Koaxialkabels und des Koaxialabzweigkabels über das Schaltelement hergestellt ist.

Weiterhin besteht die Aufgabe, ein Verfahren zum Anschluß eines Abzweigkoaxialkabels zu schaffen, mit dem es möglich ist, im Koaxialkabelverlauf mehrere Anschlußdosen hintereinander einzusetzen. Diese gestellte Aufgabe wird mit einem Verfahren zum Anschluß eines Abzweigkoaxialkabels an ein über mehrere Anschlußdosen durchgeschleiftes Koaxialkabel nach den Merkmalen des Anspruchs 4 gelöst.

Der Vorteil der erfindungsgemäßen Anordnung eines Schalters in einer Anschlußbuchse für Koaxialkabel ist, daß mehrere Anschlußdosen mit den darin eingesetzten Anschlußbuchsen hintereinander an ein Koaxialkabel angeschlossen werden können. Der Schaltkontakt des Schalters verbindet im Normalzustand, das heißt wenn kein Koaxialabzweigkabel angeschlossen ist, den Innenleiter des jeweils ankommenden Koaxialkabels mit dem Innenleiter des jeweils abgehenden Koaxialkabels, so daß ein durchgeschleiftes Koaxialkabel vorliegt. Durch das Einstecken eines Abzweigkabels in eine Anschlußkupplung der erfindungsgemäßen Anschlußbuchse wird der Schaltkontakt des Schalters betätigt, wobei die Verbindung zum abgehenden Koaxialkabel aufgetrennt und der Anschluß zum Abzweigkabel hergestellt wird. Damit sind alle dahinterliegenden Anschlußdosen abgetrennt und es ist gewährleistet, daß nur jeweils maximal ein Receiver mit möglichst geringer Anschlußdämpfung mit dem LNC verbunden ist, wie es für den Satellitendirektempfang gefordert wird.

Die Erfindung wird nun anhand von fünf Figuren näher erläutert.
- Figur 1: zeigt schematisch die Durchschleifung eines Koaxialkabels über mehrere Anschlußdosen mit erfindungsgemäßen Anschlußbuchsen hinweg.
- Figur 2: verdeutlicht die Durchschleifung des Koaxialkabels in der Anschlußbuchse in einer Draufsicht.
- Figur 3: verdeutlicht die Schaltanordnung in der Anschlußbuchse in einer Seitenansicht.
- Figur 4: zeigt den Informationsfluß bei einem angeschlossenen Koaxialabzweigkabel in Draufsicht.
- Figur 5: zeigt die Schaltanordnung in der Anschlußbuchse bei Anschluß eines Koaxialabzweigkabels.

Figur 1 verdeutlicht das Anwendungsgebiet für Anschlußbuchsen gemäß der Erfindung. So ist es nun möglich, daß eine Koaxialkabelschleife mit mehreren Anschlußdosen AD1 bis ADn hintereinander liegend verlegt werden können, wobei bei dem Anschluß an die Anschlußbuchse einer Anschlußdose dafür gesorgt wird, daß jeweils alle nachfolgenden Anschlußbuchsen bzw. Anschlußdosen abgetrennt werden. Hierdurch wird gewährleistet, daß an einen LNC (Low Noice Converter) immer nur ein Verbraucher angeschlossen werden kann. In der Figur ist schematisch gezeigt, daß das vom LNC an einer ersten Anschlußdose ankommende Koaxialkabel K1 und das weiterführende, abgehende Koaxialkabel K2 in der Anschlußbuchse AB1 einer Anschlußdose AD1 eingeführt werden. Beim Einführen eines Koaxialabzweigkabels K3 in eine Anschlußkupplung, zum Beispiel AK1, werden automatisch alle weiteren Anschlußbuchsen AB2 bis ABn abgetrennt.

In Figur 2 wird in einer Draufsicht eine Anschlußbuchse AB schematisch gezeigt, wobei durch Pfeile der Informationsfluß angegeben ist, der in unbeschaltetem Zustand, das heißt ohne daß ein Koaxialabzweigkabel eingesteckt ist, von dem ins Gehäuse G eingeführten, ankommenden Koaxialkabel K1 über einen Schalter mit einem Schaltkontakt SK zum abgehenden Koaxialkabel K2 verläuft. Dies bedeutet, daß die Innenleiter IL1 und IL2 der beiden Koaxialkabel K1 und K2 durchgeschleift sind. Das Schaltelement SE des Schalters ist nicht bestätigt, so daß die Verbindung über die anliegende Kontaktfeder KF hergestellt ist.

Die Figur 3 zeigt in einer Seitenansicht die schematische Ausführung der Kontaktierung der Innenleiter IL1 und IL2 über eine gebogene Kontaktfeder KF, die einerseits einen Innenleiter IL1 und andererseits die Zuleitung über die Kontaktplatte KP des Schaltkontakts SK kontaktiert. Die Kontaktfeder KF läßt sich durch ein Schaltelement SE elastisch verbiegen und taucht in eine Öffnung der Kontaktplatte KP ein, so daß dadurch die Verbindung abgetrennt werden kann. Im gezeigten Zustand ist kein Koaxialabzweigkabel gesteckt, so daß der Schaltkontakt SK sich in Ruhelage befindet und die Innenleiter IL1und IL2 miteinander verbindet.

Die Figur 4 verwirklicht ebenfalls schematisch in einer Draufsicht, daß ein Koaxialabzweigkabel gesteckt ist, wodurch der Schaltkontakt KS betätigt ist und die Verbindung zum Innenleiter IL2 des abgehenden Koaxialkabels K2 unterbrochen worden ist. Der Pfeil deutet an, daß der Informationsfluß nur im ankommenden Koaxialkabel K1 und über das Schaltelement SE zum Innenleiter des Koaxialabzweigkabels erfolgt, wobei letzteres hieraus nicht ersichtlich ist.

Die Figur 5 zeigt den durch das Stecken eines an einem Koaxialabzweigkabel K3 befindlichen Koaxialstecker KS bewirkten Schaltzustand an. Der Koaxialstecker KS ist auf die Anschlußkupplung AK der Anschlußbuchse AB gesteckt, wobei hierdurch die Kontaktfeder KF des Schaltkontaktes SK durch ein Schaltelement SE nach abwärts gedrückt wird. Dabei wird der Kontakt zur Kontaktplatte KP und damit zum Innenleiter IL2 des abgehenden Koaxialkabels K2 unterbrochen. Alle nachfolgenden Anschlußbuchsen AB2 bis ABn der Anschlußdosen AD2 bis ADn sind damit abgeschaltet. Die Verbindung besteht nun nur vom Innenleiter IL1 des ankommenden Koaxialkabels K1 zum Innenleiter IL3 des Koaxialabzweigkabels K3. Das Einstecken des weiteren Koaxialabzweigkabels beeinflußt den Schaltzustand der vor ihm liegenden Koaxiallinie nicht, da dieser Teil bereits vorher durch den betätigten Schaltkontakt getrennt ist. So wird aber auch andererseits ein im hinteren Teil der Koaxialstrecke bereits bestehender Anschluß eines Koaxialabzweigkabels durch den Anschluß eines weiteren Koaxialabzweigkabels in einer vorher liegenden Abschlußbuchse abgetrennt. Es ist somit immer gewährleistet, daß jeweils nur ein einziger Anschluß möglich ist.

## Patentansprüche

1. Anschlußbuchse für eine Koaxialkabelanschlußdose,
**dadurch gekennzeichnet,**
daß ein ankommendes und ein abgehendes Koaxialkabel (K1,K2) in das Gehäuse (G) der Anschlußbuchse (AB) einführbar sind, daß eine Abzweigkupplung (AK) zur Aufnahme eines an einem Koaxialabzweigkabel (K3) befindlichen Koaxialsteckers (KS) angeordnet ist, daß ein Schaltelement (SE) mit einem Schaltkontakt (SK) angeordnet ist, daß im unbeschalteten Zustand der Anschlußbuchse (AB) die Innenleiter (IL1, IL2) der eingeführten Koaxialkabel (K1,K2) über den Schaltkontakt (SK) verbunden sind, daß durch Einführung des Koaxialsteckers (KS) in die Anschlußkupplung (AK) der Anschlußbuchse (AB) die über den Schaltkontakt (KS) bestehende Verbindung zwischen den Innenleitern (IL1, IL2) der beiden Koaxialkabel (K1, K2) auftrennbar ist, wobei dadurch das abgehende Koaxialkabel (K2 abgetrennt ist und gleichzeitig eine Verbindung zwischen den Innenleitern (1L1, IL3) des ankommenden Koaxialkabels (K1) und des Koaxialabzweigkabels (K3) über das Schaltelement (SE) hergestellt ist.

2. Anschlußbuchse nach Anspruch 1,
**dadurch gekennzeichnet,**
daß jeweils die Innenleiter (IL1, IL2, IL3) der Koaxialkabel (K1, K2, K3) an dem Schaltkontakt (SK) und dem Schaltelement (SE) kontaktierbar sind.

3. Anschlußbuchse nach einem der vorhergehenden Ansprüche, **dadurch gekennzeichnet,**
daß der Schaltkontakt (SK) aus einer elastischen Kontaktfeder (KF) und einem Schaltelement (SE) besteht, daß die Kontaktfeder (KF) im Abzweigfall durch das vom eingeschobenen Koaxialstecker (KS) betätigte Schaltelement (SE) so verformt ist, daß die Verbindung zum abgehenden Koaxialkabel (K2) unterbrochen ist.

4. Verfahren zum Anschluß eines Abzweigkoaxialkabels an ein über mehrere Anschlußbuchsen durchgeschleiftes Koaxialkabel, **dadurch gekennzeichnet,**
daß jeweils die Enden der ankommenden und abgehenden Koaxialkabel (K1, K2) im Normalzustand über einen Schaltkontakt (SK) durchgeschleift werden und daß durch Einstecken eines an einem Koaxialabzweigkabel (K3) befindlichen Koaxialstecker (KS) in eine Anschlußkupplung (AK) ein Schaltkontakt (SK) betätigt wird, wobei die Verbindung zum abgehenden Koaxialkabel (K2) unterbrochen und die Verbindung zum Koaxialabzweigkabel hergestellt wird.
